# EUROPÄISCHE PATENTANMELDUNG

(11) **EP 4 671 498 A1**
(43) Veröffentlichungstag der Anmeldung: **31.12.2025**
(21) Anmeldenummer: 25185447.7
(22) Anmeldetag: 26.06.2025
(51) Int. Cl.: F01D 5/18, B22C 9/00

(54) **GEKÜHLTE TURBINENSCHAUFEL, INSBESONDERE FÜR EIN GASTURBINENTRIEBWERK**

(30) Priorität: 28.06.2024 DE 102024206063
(71) Anmelder: Rolls-Royce Deutschland Ltd & Co KG, 15827 Blankenfelde-Mahlow (DE)
(72) Erfinder: LEHMANN, Knut, 15827 Blankenfelde-Mahlow (DE); WEINERT, Markus, 15827 Blankenfelde-Mahlow (DE); SCHLESIER, Hans-Martin, 15827 Blankenfelde-Mahlow (DE)

(57) **Zusammenfassung**

Die Erfindung bezieht sich auf eine Turbinenschaufel (1), insbesondere für ein Gasturbinentriebwerk, mit einem einen druckseitigen Wandabschnitt (10) und einen saugseitigen Wandabschnitt (11) aufweisenden, sich bezüglich eines Einbauzustands radial und in axialer Anstellung von einer Anströmflanke (15) zu einer Abströmflanke (16) erstreckenden Schaufelblatt (12), in dem eine Kühlkanalanordnung (4) mit mindestens einem Kühlkanal ausgebildet ist, welcher einen zumindest überwiegend radial, nahe der Anströmflanke verlaufenden, anströmseitigen Kanalabschnitt (40), einen zumindest überwiegend radial, nahe der Abströmflanke verlaufenden abströmseitigen Kanalabschnitt (42) und einen zwischen diesen liegenden, zumindest überwiegend radial gerichteten inneren Kanalabschnitt (45) sowie einen diese Kanalabschnitte verbindenden ersten und zweiten Umlenkabschnitt (41, 43) aufweist. Eine effiziente Kühlung wird dadurch bewirkt, dass der innere Kanalabschnitt (44) stromab bezüglich des anströmseitigen Kanalabschnitts (40) und des abströmseitigen Kanalabschnitts (42) angeordnet ist.

## Beschreibung

Die Erfindung bezieht sich auf eine Turbinenschaufel, insbesondere für ein Gasturbinentriebwerk, mit einem einen druckseitigen Wandabschnitt und einen saugseitigen Wandabschnitt aufweisenden, sich bezüglich eines Einbauzustands radial und in axialer Anstellung von einer Anströmflanke zu einer Abströmflanke erstreckenden Schaufelblatt, in dem eine Kühlkanalanordnung mit mindestens einem Kühlkanal ausgebildet ist, welcher einen zumindest überwiegend radial, nahe der Anströmflanke verlaufenden, anströmseitigen Kanalabschnitt, einen zumindest überwiegend radial, nahe der Abströmflanke verlaufenden abströmseitigen Kanalabschnitt und einen zwischen diesen liegenden, zumindest überwiegend radial gerichteten inneren Kanalabschnitt sowie einen diese Kanalabschnitte verbindenden ersten und zweiten Umlenkabschnitt aufweist, wobei bezüglich eines im Kühlbetrieb durch die Kühlkanalanordnung geführten Kühlfluids der anströmseitige Kanalabschnitt oder der abströmseitige Kanalabschnitt den eingangsseitigen Kanalabschnitt bildet. Ferner bezieht sich die Erfindung auf ein Verfahren zur Herstellung einer solchen Turbinenschaufel und eine damit ausgestattete Hochdruckturbine.

Eine Turbinenschaufel dieser Art ist in der DE 691 05 837 T2 angegeben. Bei dieser bekannten Turbinenschaufel erstreckt sich ein Schaufelkörper bzw. Schaufelblatt im Wesentlichen radial zwischen einem zentralseitigen Schaufelfuß und einem außenliegenden Schaufelringabschnitt und weist im Innern des Schaufelblatts eine Kühlkanalanordnung mit einem Kühlkanal auf, der einen bezüglich eines Einbauzustands in einer Turbine anströmseitigen ersten Kanalabschnitt und einen daran über einen Biegeabschnitt um etwa 180° umgelenkten zweiten Kanalabschnitt umfasst, wobei die so seitlich nebeneinander liegenden Kanalabschnitte mittels einer im allgemeinen ebenen, im Bereich der Biegung örtlich verdickten Wand voneinander getrennt sind.

Die DE 600 28 529 T zeigt keramische Turbinenschaufeln mit gekühlter Abströmkante.

Verschiedene weitere Ausführungen von Turbinenschaufeln mit unterschiedlicher Ausbildung einer Kühlkanalanordnung im Schaufelblatt sind in der US 7600973 B2, der US 7967563 B1, der US 9518468 B2, der KR 101513474 B1 und der US 7967563 B1 gezeigt. Hierbei gehen Kanalabschnitte ebenfalls über Umlenkungen im Wesentlichen um 180° ineinander über, wobei verschiedene Umlenkabschnitte und nebeneinander verlaufende Kanalabschnitte vorhanden sind.

Die so in dem Schaufelblatt der Turbinenschaufel gebildete Kühlkanalanordnung umfasst z. B. einen serpentinenförmig verlaufenden Kühlkanal, der zur Durchströmung mit einem Kühlfluid von der Abströmflanke hin zur Anströmflanke in Vorwärtsrichtung oder umgekehrt in Rückwärtsrichtung ausgebildet sein kann. Die zur Durchströmung in Rückwärtsrichtung ausgebildete Kanalanordnung ergibt in der Regel eine besonders gute Kühlung im vorderen und mittleren Abschnitt des Schaufelblatts, aber eine weniger gute Kühlung am Ende der internen Kühlungspassagen, also im hinteren radial äußeren Bereich der Schaufel bzw. in dessen Abströmkantenbereich und radial äußeren Bereich.

Zur Herstellung der Turbinenschaufel mit den komplexen internen Kühlungskanälen wird ein Feingussverfahren angewendet. Die Gussform besteht aus einer keramischen Hülle (für die äußere Schaufelform) und einem konischen Kern, welcher die schaufelinterne Kanalform definiert. Zur stabilen Fixierung des Formkerns sind komplex gestaltete Kernfortsätze erforderlich. Denn bei konventioneller serpentinenartiger Führung des Kühlkanals müssen nach außen hin zwei Kernfortsätze vorhanden sein. Die Kernfortsätze können sich im äußeren Bereich behindern, insbesondere wenn bei den U-Umlenkungen die Kernfortsätze eng nebeneinander ausgeführt werden müssen. Dadurch wird der Kanalaufbau eingeschränkt.

Der vorliegenden Erfindung liegt die Aufgabe zugrunde, eine Turbinenschaufel zu schaffen, die sich durch eine möglichst effiziente, ausgeglichene Schaufelkühlung auszeichnet, wobei auch eine günstige Herstellungsweise erreicht wird, und auch eine Hochdruckturbine, insbesondere Hochdruckturbine für ein Gasturbinentriebwerk, mit verbesserter Kühleffizienz bereitzustellen.

Diese Aufgabe wird bei einer Turbinenschaufel mit den Merkmalen des Anspruchs 1, einem Verfahren mit den Merkmalen des Anspruchs 7 und einer Hochdruckturbine mit den Merkmalen des Anspruchs 8 erfindungsgemäß gelöst.

Bei der Turbinenschaufel ist im Zusammenhang mit den Merkmalen des Oberbegriffs weiterhin vorgesehen, dass der innere Kanalabschnitt in Strömungsrichtung des Kühlfluids stromab des anströmseitigen Kanalabschnitts und des abströmseitigen Kanalabschnitts angeordnet ist.

Bei der Herstellung der Turbinenschaufel wird ein Feingussverfahren mit einem Formkern angewendet, mittels dessen im weiteren Fertigungsprozess die Kühlkanalanordnung gebildet wird. Dabei wird der Formkern im radial außen liegenden Bereich der Kühlkanalanordnung mittels einer radial nach außen gerichteten Kernfortsatzanordnung fixiert. Erfindungsgemäß ist vorgesehen, dass die Kernfortsatzanordnung in dem radial außen liegenden Bereich des den anströmseitigen und den abströmseitigen Kanalabschnitt verbindenden ersten Umlenkabschnitts mittels nur einen Kernfortsatzes gebildet wird. Ermöglicht wird diese gegenüber einer herkömmlichen Herstellungsweise vereinfachte Fertigung dadurch, dass der Kernfortsatz an dem ersten Umlenkabschnitt den Kern außen vollständig fixiert, während dazu bei konventioneller Ausführung zwei Fortsatzarme im Gießprozess für den die Kühlungskanäle erzeugenden Kern festgehalten werden müssen.

Infolge der im Anspruch 1 angegebenen Anordnung der Kühlkanalabschnitte wird eine gegenüber bisherigen Ausführungen ausgewogenere Kühlung des Schaufelkörpers über die Druckseite und Saugseite, insbesondere auch im Bereich der Anströmflanke und Abströmflanke und im radial äußeren Schaufelbereich erhalten, womit eine verbesserte Kühleffizienz erreicht wird. Durch die Anordnung der Kanalabschnitte ergeben sich kombinierte Vorteile, wie sie Kanalanordnungen mit vorwärts gerichteter und rückwärts gerichteter Kühlfluidströmung bieten.

Dabei wird eine hinsichtlich Aufbau und Kühlfunktion besonders vorteilhafte Turbinenschaufel dadurch erhalten, dass der innere bzw. mittlere Kanalabschnitt an seinem stromab liegenden Ende in einem Verbindungsbereich über eine Durchlassöffnung fluidleitend mit einem Bereich gleichen oder niedrigeren Kühlfluiddrucks, der in dem den anströmseitigen Kanalabschnitt und den abströmseitigen Kanalabschnitt verbindenden ersten Umlenkabschnitt erzeugt ist, verbunden ist. Durch diese Verbindung des inneren Kanalabschnitts über sein stromab liegendes Ende im Verbindungsbereich zwischen dem anströmseitigen und abströmseitigen Kanalabschnitt im Bereich des dort vorhandenen niedrigeren Kühlfluiddrucks wird eine kontinuierliche Strömung des Kühlfluids innerhalb der Turbinenschaufel sichergestellt. Bei der Herstellung wird durch eine Anbindung des Kernfortsatzes in diesem Bereich eine einfache, stabile Kernfixierung mittels eines einzigen Kernfortsatzes erreicht, wodurch sich auch wesentliche Vorteile des Herstellungsverfahrens ergeben.

Für die Kühlfunktion und Führung des Kühlkanals ist von Vorteil, dass der erste und der zweite Umlenkabschnitt U-förmig mit zwei in die betreffenden beiden der Kanalabschnitte übergehenden U-Schenkeln und einem gebogenen, einen konkaven Krümmungsbereich umfassenden U-Steg ausgebildet sind und dass der Verbindungsbereich in dem konkaven Krümmungsbereich des U-Stegs des ersten Umlenkabschnitts stromaufseitig, mittig oder stromabseitig angeordnet ist. Die alternativen Anordnungen des Verbindungsbereichs an dem Bereich des U-Stegs bieten dabei in Zusammenhang mit der Kühlkanalausbildung und des jeweiligen Schaufelblatts bezüglich der Kühlfunktion optimierte Anpassungsmöglichkeiten.

Für eine effiziente Kühlung der Turbinenschaufel im Inneren muss das Kühlflluid durch die Kühlkanäle strömen, um eine Kühlwirkung zu entfalten. Um eine möglichst gute Kühlwirkung zu gewährleisten, kann das Kühlfluid durch Filmkühllöcher druckseitig und/oder saugseitig, ausgeblasen werden

Die Kühlungseffizienz bei ausgewogener Kühlung der Turbinenschaufel kann auch dadurch günstig beeinflusst werden, dass zumindest ein Teilabschnitt des Kühlkanals mit einer Hindernisstruktur bzw. Turbulatoren zur Wirbelbildung im Strömungsverlauf des Kühlfluids versehen ist. Durch die Verwirbelungen des Kühlfluids wird eine vergleichmäßigte Wärmeübertragung und Wärmeverteilung im Schaufelblatt erreicht.

Weitere vorteilhafte Maßnahmen für eine effiziente und ausgewogene Kühlung der Turbinenschaufel ergeben sich dadurch, dass die Strömungsquerschnitte in Querschnittsfläche und/oder Kontur hinsichtlich einer gewünschten Temperaturverteilung über die druckseitige Schaufeloberfläche und saugseitige Schaufeloberfläche gestaltet sind.

Die Erfindung wird nachfolgend anhand von Ausführungsbeispielen unter Bezugnahme auf die Zeichnungen näher erläutert. Es zeigen:
- Fig. 1: einen Querschnitt einer Turbinenschaufel mit einem darin angeordneten anströmseitigen Kanalabschnitt, inneren Kanalabschnitt und abströmseitigen Kanalabschnitt und
- Fig. 2: eine Längsschnittdarstellung (nach Art eines Meridionalschnitts) entlang einer im Wesentlichen radial gerichteten Schnittfläche einer Turbinenschaufel mit einem sich radial zwischen einer zentralseitigen Plattform und einem radial außenseitigen Halteteil erstreckenden Schaufelblatt.

Die Fig. 1 zeigt beispielhaft einen Querschnitt eines Schaufelblatts 12 einer Turbinenschaufel 1, beispielsweise im mittleren Bereich bezüglich der radialen Erstreckung desselben. Das Schaufelblatt 12 weist einen druckseitigen Wandabschnitt 10 und einen saugseitigen Wandabschnitt 11 auf, die sich von einer (auch als leading edge LE) bezeichneten Anströmflanke 15 bis zu einer (auch als trailing edge TE) bezeichneten Abströmflanke 16 erstrecken und in diesen Flankenbereichen ineinander übergehen. Der druckseitige Wandabschnitt 10 und der saugseitige Wandabschnitt 11 umgeben eine im Innern des Schaufelblatts 12 ausgebildete Kühlkanalanordnung 4 mit einem anströmseitigen Kanalabschnitt 40, einem abströmseitigen Kanalabschnitt 42 und einem zwischen diesen angeordneten inneren Kanalabschnitt 44, die von Trennwandabschnitten 13, 14 (bis auf in Fig. 2 gezeigte Umlenkabschnitte) voneinander getrennt sind.

Fig. 2 zeigt einen Längsschnitt des auf einer zentralseitigen Plattform 2 angeordneten, sich im Wesentlichen radial nach außen hin erstreckenden Schaufelblatts 12 einer Turbinenschaufel 1.

Die in dem Schaufelblatt 12 der Turbinenschaufel 1 ausgebildete Kühlkanalanordnung 4 weist (bezüglich eines Betriebszustands einer solche Turbinenschaufeln 1 aufweisenden Gasturbine) den im Bereich einer Anströmflanke 15 liegenden, im Wesentlichen radial nach außen gerichteten anströmseitigen Kanalabschnitt 40, den daran über einen U-förmig gebogenen ersten Umlenkabschnitt 41 angeschlossenen, im Wesentlichen radial nach innen gerichteten, im Bereich der Abströmflanke 16 liegenden abströmseitigen Kanalabschnitt 42 und den daran über einen U-förmig gebogenen zweiten Umlenkabschnitt 43 angeschlossenen, im Wesentlichen radial nach außen gerichteten inneren, räumlich mittleren Kanalabschnitt 44 auf, der im mittleren - zwischen der Anströmflanke 15 und der Abströmflanke 16 liegenden - Bereich der Turbinenschaufel 1 und damit zwischen dem anströmseitigen Kanalabschnitt 40 und dem abströmseitigen Kanalabschnitt 42 angeordnet ist. Zwischen der Anströmflanke 15 und der Abströmflanke 16 weist das Schaufelblatt 12 den druckseitigen Wandabschnitt 10 und den saugseitigen Wandabschnitt 11 auf, die die Kanalabschnitte 40, 42, 44 auf ihrer druckseitig bzw. saugseitig gelegenen Seite begrenzen. Im Innern des Schaufelblatts 12 sind die Kanalabschnitte 40, 42, 44 seitlich (bis auf die Umlenkabschnitte 41, 43) von den im Wesentlichen radial verlaufenden Trennwandabschnitten 13, 14 der Trennwandanordnung 5 begrenzt, die sich zwischen dem druckseitigen Wandabschnitt 10 und dem saugseitigen Wandabschnitt 11 des Schaufelblatts 12 erstrecken, wie aus Fig. 1 ersichtlich.

Entsprechend der vorstehend beschriebenen Ausbildung der Kühlkanalanordnung 4 ist der U-förmige, erste Umlenkabschnitt 41 mit seinem gebogenen U-Steg und den daran anschließenden, in die betreffenden Kanalabschnitte 40, 42 übergehenden Schenkeln weiter aufgespannt als der vorliegend zentralseitig liegende U-förmige zweite Umlenkabschnitt 43, der ebenfalls einen einen Bogen durchlaufenden U-Steg und daran anschließende, in die betreffenden Kanalabschnitte 42, 44 übergehende U-Schenkel aufweist. Der innere bzw. mittlere Kanalabschnitt 44 ist an seinem stromabseitig liegenden Endbereich über einen Verbindungsbereich 45 mit der konkaven Innenseite des ersten Umlenkabschnitts 41 fluidleitend (über die gebildete Öffnung) verbunden. Dabei ist in diesem Verbindungsbereich des ersten Umlenkabschnitts 41 durch Formung des Strömungskanals bzw. Strömungsquerschnitts in diesem Bereich (bezüglich eines Betriebszustands) eine Zone ähnlichen, vorzugsweise niedrigeren Fluiddrucks erzeugt als in dem stromabliegenden Endbereich des inneren Kanalabschnitts 44. Demzufolge wird zwischen dem inneren Kanalabschnitt 44 und dem ersten Umlenkbereich 41 und damit dem in Strömungsrichtung anschließenden Bereich des Kühlkanals eine sich vorzugsweise kontinuierlich fortsetzende Strömung des Kühlfluids in dem Kühlkanal bewirkt. Diese Maßnahmen tragen wesentlich zu einer effizienten, weitgehend ausgeglichenen Kühlung der Turbinenschaufel 1 bei.

Zur Unterstützung einer ausgewogenen Kühlung der Turbinenschaufel 1 ist der Kühlkanal in seinem Innern entlang der Innenwandfläche mit einer als Turbulatoren ausgebildeten Hindernisstruktur 7 versehen, durch die eine Verwirbelung in der Kühlfluidströmung bewirkt und die Wärmeübertragung in betreffenden Zonen vergleichmäßigt wird. Zudem sind für eine effektive Kühlung insbesondere des druckseitigen Wandabschnitts 10 und des saugseitigen Wandabschnitts 11 zwischen diesen Wandabschnitten und der Kühlkanalanordnung 4 zumindest bereichsweise Filmkühllöcher 6 vorhanden, durch die die Kühlung der betreffenden Außenwandabschnitte bzw. Außenoberfläche des Schaufelblatts 12 unterstützt wird. Neben dem beschriebenen Kühlkanal kann die Kühlkanalanordnung 4 weitere Kühlkanäle aufweisen.

Die Ausbildung der Turbinenschaufel 1 mit der so in dem Schaufelblatt 12 angeordneten Kühlkanalanordnung 4, die den Verbindungsbereich 45 zwischen dem Endbereich des inneren Kanalabschnitts 44 und dem ersten Umlenkabschnitt 41 aufweist, ergibt neben den genannten funktionellen Vorteilen bei der Kühlung auch eine Vereinfachung in der Fertigung mittels des Feingussverfahrens, da zur Stabilisierung des Formkerns im Verbindungsbereich 45 zwischen dem Endbereich des inneren Kanalabschnitts 44 und dem ersten Umlenkabschnitt 41 lediglich ein Kernfortsatz 3 zur Anwendung kommen kann, wodurch eine aufwendige Ausbildung einer Kernfortsatzanordnung zur Stabilisierung entfällt.

## Patentansprüche

1. Turbinenschaufel (1), insbesondere für ein Gasturbinentriebwerk, mit einem einen druckseitigen Wandabschnitt (10) und einen saugseitigen Wandabschnitt (11) aufweisenden, sich bezüglich eines Einbauzustands radial und in axialer Anstellung von einer Anströmflanke (15) zu einer Abströmflanke (16) erstreckenden Schaufelblatt (12), in dem eine Kühlkanalanordnung (4) mit mindestens einem Kühlkanal ausgebildet ist, welcher einen zumindest überwiegend radial, nahe der Anströmflanke verlaufenden, anströmseitigen Kanalabschnitt (40), einen zumindest überwiegend radial, nahe der Saugflanke verlaufenden abströmseitigen Kanalabschnitt (42) und einen zwischen diesen liegenden, zumindest überwiegend radial gerichteten inneren Kanalabschnitt (44) sowie einen diese Kanalabschnitte verbindenden ersten und zweiten Umlenkabschnitt (41, 43) aufweist, wobei bezüglich eines im Kühlbetrieb durch die Kühlkanalanordnung (4) geführten Kühlfluids der anströmseitige Kanalabschnitt (40) oder der abströmseitige Kanalabschnitt (42) den eingangsseitigen Kanalabschnitt bildet,
**dadurch gekennzeichnet, dass** der innere Kanalabschnitt (44) in Strömungsrichtung des Kühlfluids stromab des anströmseitigen Kanalabschnitts (40) und des abströmseitigen Kanalabschnitts (42) angeordnet ist.

2. Turbinenschaufel nach Anspruch 1,
**dadurch gekennzeichnet, dass** der innere Kanalabschnitt (44) an seinem stromab liegenden Ende in einem Verbindungsbereich (45) über eine Durchlassöffnung fluidleitend mit einem Bereich gleichen oder niedrigeren Kühlfluiddrucks, der in dem den anströmseitigen Kanalabschnitt (40) und den abströmseitigen Kanalabschnitt (42) verbindenden ersten Umlenkabschnitt (41) erzeugt ist, verbunden ist.

3. Turbinenschaufel nach Anspruch 2,
**dadurch gekennzeichnet,**
**dass** der erste und der zweite Umlenkabschnitt (41, 43) U-förmig mit zwei in die betreffenden beiden der Kanalabschnitte (40, 42, 44) übergehenden U-Schenkeln und einem gebogenen, einen konkaven Krümmungsbereich umfassenden U-Steg ausgebildet sind und
**dass** der Verbindungsbereich (45) in dem konkaven Krümmungsbereich des U-Stegs des ersten Umlenkabschnitts (41) stromaufseitig, mittig oder stromabseitig angeordnet ist.

4. Turbinenschaufel nach einem der vorhergehenden Ansprüche,
**dadurch gekennzeichnet,**
**dass** der druckseitige und/oder saugseitige Wandabschnitt (10) mit Filmkühllöchern (6) versehen ist.

5. Turbinenschaufel nach einem der vorhergehenden Ansprüche,
**dadurch gekennzeichnet,**
**dass** zumindest ein Teilabschnitt des Kühlkanals mit einer Hindernisstruktur (7) zur Wirbelbildung im Strömungsverlauf des Kühlfluids versehen ist.

6. Turbinenschaufel nach einem der vorhergehenden Ansprüche,
**dadurch gekennzeichnet,**
**dass** die Strömungsquerschnitte in Querschnittsfläche und/oder Kontur hinsichtlich einer gleichmäßigen Temperaturverteilung über den druckseitigen Wandabschnitt (10) und saugseitigen Wandabschnitt (11) gestaltet sind.

7. Verfahren zur Herstellung einer Turbinenschaufel (1) nach einem der vorhergehenden Ansprüche, bei dem ein Feingussverfahren mit die Kühlkanalanordnung (4) im weiteren Fertigungsprozess bildendem Formkern angewendet wird, der im radial außen liegenden Bereich der Kühlkanalanordnung (4) mittels einer radial nach außen gerichteten Kernfortsatzanordnung (3) fixiert wird,
**dadurch gekennzeichnet,**
**dass** die Kernfortsatzanordnung (3) in dem radial außen liegenden Bereich des den anströmseitigen und den abströmseitigen Kanalabschnitt (40, 42) verbindenden ersten Umlenkabschnitts (41) mittels nur einen Kernfortsatzes (3) gebildet wird.

8. Hochdruckturbine für ein Triebwerk, die Turbinenschaufeln (1) des Aufbaus nach einem der Ansprüche 1 bis 6 aufweist.
